# FASCICULE DE BREVET EUROPEEN

(11) **EP 3 547 043 B1**
(45) Date de publication et mention de la délivrance du brevet: **17.02.2021**
(21) Numéro de dépôt: 18163843.8
(22) Date de dépôt: 26.03.2018
(51) Int. Cl.: G04B 19/24, G04B 13/00

(54) **MÉCANISME CORRECTEUR D'AFFICHAGE D'HORLOGERIE**
KORREKTURMECHANISMUS DER UHRANZEIGE
TIMEPIECE DISPLAY CORRECTION MECHANISM

(43) Date de publication de la demande: 02.10.2019
(73) Titulaire: Montres Breguet S.A., 1344 L'Abbaye (CH)
(72) Inventeur: ROCHAT, Jean-Philippe, 1346 Les Bioux (CH)
(74) Mandataire: ICB SA

(56) Documents cités:
- EP-A1- 2 701 014
- EP-A1- 2 945 026
- EP-A2- 2 503 410
- CH-A2- 710 250

## Description

### Domaine de l'invention

L'invention concerne un mécanisme correcteur pour mécanisme d'affichage de quantième d'horlogerie, agencé pour modifier la position angulaire d'un mobile d'affichage que comporte un dit mécanisme d'affichage de quantième, lequel mécanisme correcteur comporte d'une part un mobile de commande agencé pour être commandé par une action d'un utilisateur ou/et par un mécanisme d'horlogerie, et d'autre part un mobile de sortie agencé pour coopérer avec un dit mobile d'affichage, ledit mécanisme correcteur comportant un mécanisme de roue libre qui est agencé pour débrayer ledit mobile de sortie dudit mobile de commande dans un premier sens relatif de rotation, et à embrayer ledit mobile de sortie avec ledit mobile de commande dans un deuxième sens relatif de rotation opposé audit premier sens relatif de rotation.

L'invention concerne encore un mécanisme d'affichage de quantième comportant un mobile d'affichage et un tel mécanisme correcteur.

L'invention concerne encore une pièce d'horlogerie comportant un tel mécanisme d'affichage de quantième avec un tel mécanisme correcteur.

L'invention concerne le domaine des mécanismes d'affichage d'horlogerie, et plus particulièrement d'affichage de quantième.

### Arrière-plan de l'invention

Il existe plusieurs systèmes pour la correction d'un afficheur de quantième, qui permettent de corriger dans un sens est de débrayer dans l'autre. On connaît un système à bascule débrayable, où le mécanisme système débraye lors de la rotation inverse et évite l'entraînement du disque de quantième. On connaît encore un système à friction sur trou oblong, dans lequel le mécanisme débraye par la friction lors de la rotation inverse et évite l'entraînement du disque de quantième.

Les bascules sont encombrantes, et les mécanismes par friction sont consommateurs d'énergie, et générateurs de pollution dans une montre.

Le document EP2503410A2 au nom de MONTRES BREGUET décrit un mécanisme de calendrier comportant un mobile de 31 prévu pour commander un indicateur de quantième, des moyens d'entraînement de quantième prévus pour entraîner le mobile de 31, un mobile de 12 prévu pour commander un indicateur de mois, et des moyens d'entraînement mensuel prévus pour incrémenter le mobile de 12 à la fin de chaque mois, le mobile de 31 étant agencé pour actionner les moyens d'entraînement mensuel lors du passage de la fin d'un mois au premier jour du mois suivant, le mécanisme de calendrier comprenant en outre un dispositif correcteur rapide actionnable manuellement, le dispositif correcteur rapide étant apte à faire avancer d'une traite le mobile de 31 jusqu'à ce que l'indicateur de quantième passe au mois suivant en actionnant au passage les moyens d'entraînement mensuel. Le dispositif correcteur rapide comporte une butée tournante liée cinématiquement au mobile de 31, et un arrêt mobile entre une position active dans laquelle il intercepte la trajectoire de la butée tournante et une position inactive, et ce dispositif correcteur rapide est agencé pour amener l'arrêt en position active et pour faire avancer d'une traite le mobile de 31 jusqu'à ce que l'arrêt stoppe la butée tournante et immobilise le mobile de 31 dans une position angulaire correspondant à l'indication du premier jour du mois.

Le document EP2701014 au nom de ROLEX décrit une bascule comprenant au moins un premier élément de guidage en rotation d'un premier mobile, au moins un élément de friction destiné à venir coopérer avec une portion au moins sensiblement cylindrique du premier mobile et au moins un élément élastique destiné à rappeler élastiquement l'au moins un élément de friction en état de coopération avec ladite portion du premier mobile, notamment en contact avec ladite portion du premier mobile.

Le document CH710250A2 au nom de ETA décrit un dispositif de roues coaxiales débrayables pour un mouvement horloger, comprenant une roue d'entrée, une roue de sortie, un moyeu, et un mécanisme sautoir comprenant un ressort et des éléments de positionnement définissant un certain nombre de positions angulaires discrètes de la roue d'entrée par rapport à la roue de sortie autour d'un axe de rotation. Les éléments de position comprennent des éléments creux et des éléments saillants, le ressort étant configuré pour appliquer une force élastique poussant les éléments saillants contre les éléments creux pour solidariser les roues en rotation en dessous d'un couple de débrayage. Les éléments saillants et les éléments creux s'étendent dans la direction axiale et le ressort est configuré pour appliquer une force élastique dans la direction axiale.

Le document EP2945026A1 au nom de ETA décrit une bascule d'horlogerie pour la transmission d'un mouvement entre, d'une part un mobile émetteur que porte une plaque pivotante que comporte ladite bascule et qui est monté pivotant autour d'un premier axe de pivotement, et d'autre part au moins un mobile récepteur externe à ladite bascule laquelle comporte, monté pivotant autour d'un deuxième axe de pivotement distant dudit premier axe de pivotement, au moins un mobile de transmission porté par la plaque pivotante, la position angulaire du deuxième axe de pivotement du mobile de transmission par rapport au premier axe de pivotement étant variable. Ce mobile émetteur transmet en permanence son mouvement au mobile de transmission qu'il anime d'un mouvement de pivotement autour du deuxième axe de pivotement, et la bascule comporte au moins, ou bien une première liaison à friction entre une première surface de friction du mobile émetteur et une deuxième surface de friction de la plaque pivotante, ou une deuxième liaison à friction entre une troisième surface de friction du mobile de transmission et une quatrième surface de friction de la plaque pivotante.

### Résumé de l'invention

L'invention se propose de mettre en oeuvre un mécanisme de correction compact, pour effectuer une correction rapide avec un mécanisme unidirectionnel, et se propose d'utiliser un mécanisme de roue libre, tel que connu dans différents domaines de mécanique générale, tels que cycles, machines-outils, convoyage, ou autres, dans lequel le blocage se fait usuellement sur des rouleaux.

A cet effet, l'invention concerne un mécanisme correcteur pour un mécanisme d'affichage de quantième d'horlogerie, selon la revendication 1, pour obtenir à la fois un gain de place par rapport à l'art antérieur, et une simplification notable du système de correction, permettant notamment de compacter le système de correction de quantième sans avoir un mobile supplémentaire.

L'invention concerne encore un mécanisme d'affichage de quantième comportant un mobile d'affichage et un tel mécanisme correcteur.

L'invention concerne encore une pièce d'horlogerie comportant un tel mécanisme d'affichage de quantième avec un tel mécanisme correcteur.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en perspective, un mécanisme à friction sur trou oblong de l'art antérieur;
- la figure 2 représente, de façon similaire à la figure 1, une partie d'un mécanisme de quantième équipé d'un mécanisme correcteur selon l'invention ;
- la figure 3 est un détail de la figure 2, montant le mécanisme de roue libre incorporé dans le mécanisme correcteur ;
- la figure 4 est une coupe du mécanisme correcteur passant par l'axe de pivotement du rotor du mécanisme de roue libre ;
- la figure 4 représente, en vue de dessus, ce mécanisme de roue libre ;
- la figure 5 est une coupe du mécanisme de roue libre dans un plan perpendiculaire à l'axe de pivotement de son rotor ;
- les figures 6 et 7 représentent, de façon schématisée, et en perspective, de dessus et de dessous, un mécanisme de quantième équipé de ce mécanisme correcteur ;
- la figure 8 est un schéma-blocs représentant une montre comportant un mouvement, un mécanisme de quantième, un tel mécanisme correcteur, et un moyen de commande par un utilisateur.

### Description détaillée des modes de réalisation préférés

L'invention concerne un mécanisme correcteur 1 pour un mécanisme d'affichage de quantième 10 d'horlogerie, lequel comporte un mobile d'affichage 11.

Le mécanisme correcteur 1 est agencé pour modifier la position angulaire de ce mobile d'affichage 11.

Le mécanisme correcteur 1 comporte, d'une part un mobile de commande 2 agencé pour être commandé par une action d'un utilisateur ou/et par un mécanisme d'horlogerie 100, et d'autre part un mobile de sortie 3 agencé pour coopérer avec un tel mobile d'affichage 11.

Ce mécanisme correcteur 1 comporte un mécanisme de roue libre, qui est agencé pour débrayer le mobile de sortie 3 du mobile de commande 2 dans un premier sens relatif de rotation, et à embrayer le mobile de sortie 3 avec le mobile de commande 2 dans un deuxième sens relatif de rotation opposé au premier sens relatif de rotation.

Selon l'invention, ce mobile de commande 2, ou respectivement ce mobile de sortie 3, est solidaire en rotation d'un rotor 4. Le mobile de sortie 3 ou respectivement le mobile de commande 2 comporte une cavité 30, dans laquelle est mobile en pivotement ce rotor 4. Et ce rotor 4 et/ou cette cavité 30 comporte au moins une première chambre 5, 50, de section variable radialement par rapport à l'axe de pivotement D du rotor 4.

Et ce mécanisme correcteur 1 comporte au moins un mobile fou 6, tel qu'une bille, un rouleau, ou autre, enfermé dans une telle chambre 5, 50, et dont les dimensions sont agencées pour autoriser sa liberté dans cette chambre 5, 50, dans le premier sens relatif de rotation du rotor 4 par rapport à la cavité 30, et pour provoquer son blocage sur une paroi de la chambre 5, 50, dans le deuxième sens relatif de rotation du rotor 4 par rapport à la cavité 30.

Dans une variante, le mobile fou 6 est mobile seulement dans un plan perpendiculaire à l'axe de pivotement D du rotor 4.

Dans une autre variante, le mobile fou 6 est mobile seulement parallèlement à l'axe de pivotement D du rotor 4.

Dans une autre variante encore, le mobile fou 6 est mobile à la fois dans un plan perpendiculaire à l'axe de pivotement D du rotor 4 et parallèlement à l'axe de pivotement D du rotor 4.

Selon une caractéristique particulière, la surface périphérique 40 du rotor 4 constitue, dans chaque chambre 5, une came dans un plan perpendiculaire à un axe de rotation D commun au mobile de sortie 3 et au rotor 4.

Selon une autre caractéristique particulière, la surface périphérique 40 du rotor 4 constitue, dans chaque chambre 5, une came selon une direction parallèle à un axe de rotation D commun au mobile de sortie 3 et au rotor 4.

Selon encore une autre caractéristique particulière, la surface périphérique 40 du rotor 4 constitue, dans chaque chambre 5, une came à la fois dans un plan perpendiculaire à un axe de rotation D commun au mobile de sortie 3 et au rotor 4, et selon une direction parallèle à l'axe de rotation D.

Plus particulièrement, et tel que visible sur la figure 5, chaque chambre 5, 50, comporte, dans le même sens circonférentiel que toutes les autres chambres 5, 50, une zone d'élargissement progressif au niveau d'une surface inclinée 7, suivie d'une zone élargie limitée par une surface de butée 8. Et le mobile fou 6 est libre dans la zone élargie dans le premier sens relatif de rotation, et vient en appui de blocage sur la surface inclinée 7 dans le deuxième sens relatif de rotation.

Plus particulièrement, chaque mobile fou 6 est une bille. Dans d'autres variantes non illustrées, les mobiles fous 6 peuvent prendre d'autres formes : des éléments bloquants non roulants mais seulement glissants, de type coins, à condition d'en assurer le déblocage, ou encore des géométries qui ne sont pas strictement de révolution, par exemple des pignons fous. Une autre variante, à l'inverse, concerne un maintien magnétique d'un mobile fou 6, notamment une bille, sur l'une des cages, et combinaison avec une came imprimant un effort permettant le décollage et le changement de position: la came ne sert alors plus au maintien, mais au déblocage.

Sur la variante particulière illustrée par les figures, tout le système est sur un même axe, le mouvement rotatif vient par un pignon inférieur constituant le mobile de commande 2, solidaire en rotation du rotor 4, et est transmis par le couvercle au moyen de pans inclinés constituant les surfaces inclinées 7 et des billes, constituant les mobiles fous 6,qui se bloquent sur un pignon correcteur supérieur constituant le mobile de sortie 3. Dans le sens inverse les billes sont libérées par les pans inclinés et aucun mouvement n'est transmis.

Selon une caractéristique particulière, le mobile de commande 2, le mobile de sortie 3, le rotor 4, et chaque mobile fou 6, sont en matériau amagnétique. Plus particulièrement, au moins l'un parmi le mobile de commande 2, le mobile de sortie 3, le rotor 4, et chaque mobile fou 6, est en matériau céramique ; plus particulièrement encore, le mobile de commande 2, le mobile de sortie 3, le rotor 4, et chaque mobile fou 6, sont en matériau céramique

Plus particulièrement, le mécanisme correcteur 1 comporte, au niveau du mobile de sortie 3 ou du mobile de commande 2, une portée 9 unique de pivotement, qui est agencée pour coopérer avec une structure 90 ou platine ou pont d'un mécanisme d'horlogerie 100 ou d'un mouvement 200 auquel ce mécanisme correcteur 1 est agencé pour être fixé.

L'invention concerne encore un mécanisme d'affichage de quantième 10 comportant un mobile d'affichage 11 et un tel mécanisme correcteur 1.

L'invention concerne encore une pièce d'horlogerie 1000 comportant un mécanisme d'affichage de quantième 10 comportant un mobile d'affichage 11, et un mobile de commande 2 agencé pour être commandé par une action d'un utilisateur et/ou par un mécanisme d'horlogerie 100 que comporte la pièce d'horlogerie 1000, et/ou par un mouvement 200 que comporte la pièce d'horlogerie 1000, laquelle comporte un tel mécanisme correcteur 1, qui est plus particulièrement agencé pour corriger la position du mobile d'affichage 11 pour modifier l'affichage du quantième.

Plus particulièrement, cette pièce d'horlogerie 1000 est une montre.

Le mécanisme selon l'invention est un système simple et compact (coaxial), qui comporte un nombre de composants limité. Ce mécanisme est dépourvu de système à friction, et est à entraxe fixe.
mobile 1, et qui engrène en permanence avec une denture 4 d'un arbre 5 solidaire au moins en rotation du deuxième mobile 2. Cet au moins un satellite 3 engrène en permanence avec une couronne 6 constituant une autre entrée ou sortie du mécanisme différentiel 10. Les moyens de commande 20 sont ici agencés pour bloquer la couronne 6, pour réaliser l'embrayage du mécanisme différentiel 10, ou pour libérer entièrement la couronne 6, pour réaliser le débrayage du mécanisme différentiel 10, selon la position imprimée aux moyens de commande 20 par un tel sélecteur 30.

Lorsque le sélecteur 30 et les moyens de commande 20, qui comportent, non limitativement sur la réalisation particulière illustrée par les figures, une bascule 21 comportant un premier bec 22 à une extrémité, verrouillent par ce premier bec 22 la denture de la couronne 6 extérieure du rouage différentiel, la rotation appliquée à l'entrée 2 est transmise à la sortie 1.

Lorsque le sélecteur 30 et les moyens de commande 20 déverrouillent la denture de la couronne 6 extérieure du rouage différentiel, la rotation appliquée à l'entrée 2 est transmise à la couronne 6 du différentiel qui n'est plus verrouillée, peut alors tourner librement, et supprimer la transmission de couple vers la sortie 1.

Dans cet exemple non limitatif, la commande est pilotée par un sélecteur 30 qui comporte au moins une roue à colonnes 31 agencée pour, selon sa position angulaire, modifier la position angulaire de la bascule 21 que comportent les moyens de commande 20. D'autres moyens de commande alternatifs sont utilisables, tels que navette, bascule, ou autre.

Dans la réalisation illustrée par les figures 1 et 3, le verrouillage est indirect par des moyens de rappel élastique 40 sous la forme d'un ressort de commande ici relié à un bâti 7, ou à une platine, un pont ou similaire, ce qui offre la possibilité d'un débrayage de sécurité si le couple transmis devient supérieur au couple de passage des dents de la couronne 6 sur la commande. Ainsi les moyens de commande 20 sont rappelés vers la couronne 6, pour réaliser l'embrayage du mécanisme différentiel 10, par des moyens de rappel élastique 40 agencés pour exercer sur la couronne 6 un couple d'engrènement ou de friction, dont le tarage autorise un débrayage de sécurité quand le couple transmis du premier mobile 1 au deuxième mobile 2, ou réciproquement, est supérieur au couple d'engrènement ou de friction.

Dans une variante avantageuse, et tel que visible sur la figure 3, la couronne 6 comporte une denture extérieure à dents de loup de façon à permettre un débrayage de sécurité dans un sens de rotation.

L'invention concerne encore un mouvement d'horlogerie 500 comportant au moins un tel mécanisme de transmission 100.

L'invention concerne encore une pièce d'horlogerie 1000, en particulier une montre, comportant au moins un tel mouvement 500 et/ou comportant au moins un tel mécanisme de transmission 100.

En somme, l'invention constitue une solution alternative aux solutions connues, et présente l'avantage de limiter le nombre de composants en mouvement pour réaliser la fonction d'embrayage et débrayage, en particulier en comparaison avec les pinces des embrayages verticaux.

L'invention permet de limiter les efforts (forces et/ou couples) nécessaires pour assurer l'embrayage et le débrayage.

L'invention peut être dimensionnée pour assurer la transmission d'un couple plus important, notamment dans le cas de la construction d'un embrayage vertical de chronographe où le couple est assuré par une friction.

L'invention permet la construction d'embrayages simples comme l'embrayage de chronographe: On/Off, et doubles comme les mécanismes de remontage et mise à l'heure: fonction 1 / fonction 2.

L'invention permet, encore, de dimensionner un seuil de couple avec débrayage de sécurité.

## Revendications

1. Mécanisme correcteur (1) pour mécanisme d'affichage de quantième (10) d'horlogerie, agencé pour modifier la position angulaire d'un mobile d'affichage (11) que comporte un dit mécanisme d'affichage de quantième (10), lequel mécanisme correcteur (1) comporte d'une part un mobile de commande (2) agencé pour être commandé par une action d'un utilisateur ou/et par un mécanisme d'horlogerie (100), et d'autre part un mobile de sortie (3) agencé pour coopérer avec un dit mobile d'affichage (11), ledit mécanisme correcteur (1) comportant un mécanisme de roue libre qui est agencé pour débrayer ledit mobile de sortie (3) dudit mobile de commande (2) dans un premier sens relatif de rotation, et à embrayer ledit mobile de sortie (3) avec ledit mobile de commande (2) dans un deuxième sens relatif de rotation opposé audit premier sens relatif de rotation, **caractérisé en ce que** ledit mobile de commande (2) ou respectivement ledit mobile de sortie (3) est solidaire en rotation d'un rotor (4), **en ce que** ledit mobile de sortie (3) ou respectivement ledit mobile de commande (2) comporte une cavité (30) dans laquelle est mobile en pivotement ledit rotor (4), et **en ce que** ledit rotor (4) et/ou ladite cavité (30) comporte au moins une première chambre (5 ; 50), de section variable radialement par rapport à l'axe de pivotement (D) dudit rotor (4), et **en ce que** ledit mécanisme correcteur (1) comporte au moins un mobile fou (6) enfermé dans une dite chambre (5 ; 50), et dont les dimensions sont agencées pour autoriser sa liberté dans ladite chambre (5 ; 50) dans ledit premier sens relatif de rotation dudit rotor (4) par rapport à ladite cavité (30), et pour provoquer son blocage sur une paroi de ladite chambre (5 ; 50) dans ledit deuxième sens relatif de rotation dudit rotor (4) par rapport à ladite cavité (30).

2. Mécanisme correcteur (1) selon la revendication 1, **caractérisé en ce que** ledit mobile fou (6) est mobile seulement dans un plan perpendiculaire audit axe de pivotement (D) dudit rotor (4).

3. Mécanisme correcteur (1) selon la revendication 1, **caractérisé en ce que** ledit mobile fou (6) est mobile seulement parallèlement audit axe de pivotement (D) dudit rotor (4).

4. Mécanisme correcteur (1) selon la revendication 1, **caractérisé en ce que** ledit mobile fou (6) est mobile à la fois dans un plan perpendiculaire audit axe de pivotement (D) dudit rotor (4) et parallèlement audit axe de pivotement (D) dudit rotor (4).

5. Mécanisme correcteur (1) selon la revendication 2, **caractérisé en ce que** la surface périphérique (40) dudit rotor (4) constitue, dans chaque dite chambre (5), une came dans un plan perpendiculaire à un axe de rotation (D) commun audit mobile de sortie (3) et audit rotor (4).

6. Mécanisme correcteur (1) selon la revendication 3, **caractérisé en ce que** la surface périphérique (40) dudit rotor (4) constitue, dans chaque dite chambre (5), une came selon une direction parallèle à un axe de rotation (D) commun audit mobile de sortie (3) et audit rotor (4).

7. Mécanisme correcteur (1) selon la revendication 4, **caractérisé en ce que** la surface périphérique (40) dudit rotor (4) constitue, dans chaque dite chambre (5), une came à la fois dans un plan perpendiculaire à un axe de rotation (D) commun audit mobile de sortie (3) et audit rotor (4), et selon une direction parallèle audit axe de rotation (D).

8. Mécanisme correcteur (1) selon l'une des revendications 1 à 7, **caractérisé en ce que** chaque dite chambre (5 ; 50) comportant, dans le même sens circonférentiel que toutes les autres dites chambres (5 ; 50), une zone d'élargissement progressif au niveau d'une surface inclinée (7), suivie d'une zone élargie limitée par une surface de butée (8), et **en ce que** ledit mobile fou (6) est libre dans ladite zone élargie dans ledit premier sens relatif de rotation, et en appui de blocage sur ladite surface inclinée (7) dans ledit deuxième sens relatif de rotation.

9. Mécanisme correcteur (1) selon l'une des revendications 1 à 8, **caractérisé en ce que** chaque dit mobile fou (6) est une bille.

10. Mécanisme correcteur (1) selon l'une des revendications 1 à 9, **caractérisé en ce que** ledit mobile de commande (2), ledit mobile de sortie (3), ledit rotor (4), et chaque dit mobile fou (6), sont en matériau amagnétique.

11. Mécanisme correcteur (1) selon la revendication 10, **caractérisé en ce que** ledit mobile de commande (2), ledit mobile de sortie (3), ledit rotor (4), et chaque dit mobile fou (6), sont en matériau céramique.

12. Mécanisme correcteur (1) selon l'une des revendications 1 à 11, **caractérisé en ce que** ledit mécanisme correcteur (1) comporte, au niveau dudit mobile de sortie (3) ou dudit mobile de commande (2), une portée (9) unique de pivotement agencée pour coopérer avec une structure (90) ou platine ou pont d'un mécanisme d'horlogerie (100) ou d'un mouvement (200) auquel ledit mécanisme correcteur (1) est agencé pour être fixé.

13. Mécanisme d'affichage de quantième (10) comportant un mobile d'affichage (11) et un mécanisme correcteur (1) selon l'une des revendications 1 à 12.

14. Pièce d'horlogerie (1000) comportant un mécanisme d'affichage de quantième (10) comportant un mobile d'affichage (11), et un mobile de commande (2) agencé pour être commandé par une action d'un utilisateur et/ou par un mécanisme d'horlogerie (100) que comporte ladite pièce d'horlogerie (1000) et/ou par un mouvement (200) que comporte ladite pièce d'horlogerie (1000), laquelle comporte un mécanisme correcteur (1) selon l'une des revendications 1 à 12 agencé pour corriger la position dudit mobile d'affichage (11) pour modifier l'affichage du quantième.

15. Pièce d'horlogerie (1000) selon la revendication 14, **caractérisée en ce qu'**elle est une montre.

## Patentansprüche

1. Korrektor-Mechanismus (1) für einen Uhrdatumsanzeigemechanismus (10), der angeordnet ist, um die Winkelposition eines Anzeigedrehteils (11), das ein Datumsanzeigemechanismus (10) beinhaltet, zu ändern, wobei der Korrektor-Mechanismus (1) einerseits ein Steuerungsdrehteil (2) beinhaltet, das angeordnet ist, um durch eine Betätigung eines Nutzers und/ oder durch einen Uhrmechanismus (100) gesteuert zu werden, und andererseits ein Ausgangsdrehteil (3), das angeordnet ist, um mit einem Anzeigedrehteil (11) zusammenzuwirken, wobei der Korrektor-Mechanismus (1) einen Freilaufmechanismus beinhaltet, der angeordnet ist, um das Ausgangsdrehteil (3) in einer ersten relativen Drehrichtung von dem Steuerungsdrehteil (2) auszukuppeln, und um das Ausgangsdrehteil (3) in einer zweiten relativen Drehrichtung, entgegengesetzt zur ersten relativen Drehrichtung, mit dem Steuerungsdrehteil (2) einzukuppeln, **dadurch gekennzeichnet, dass** das Steuerungsdrehteil (2) beziehungsweise das Ausgangsdrehteil (3) drehfest mit einem Rotor (4) verbunden ist, dadurch, dass das Ausgangsdrehteil (3) beziehungsweise das Steuerungsdrehteil (2) einen Hohlraum (30) beinhaltet, in dem der Rotor (4) schwenkbeweglich ist, und dadurch, dass der Rotor (4) und/ oder der Hohlraum (30) mindestens eine erste Kammer (5; 50) mit radial variablem Querschnitt in Bezug auf die Schwenkachse (D) des Rotors (4) beinhaltet, und dadurch, dass der Korrektor-Mechanismus (1) mindestens ein Freilaufdrehteil (6) beinhaltet, das in einer Kammer (5; 50) eingeschlossen ist, und dessen Abmessungen angeordnet sind, um seine Freiheit in der Kammer (5; 50) in der ersten relativen Drehrichtung des Rotors (4) in Bezug auf den Hohlraum (30) zuzulassen, und um dessen Stillstand an einer Wand der Kammer (5; 50) in der zweiten relativen Drehrichtung des Rotors (4) in Bezug auf den Hohlraum (30) zu bewirken.

2. Korrektor-Mechanismus (1) nach Anspruch 1, **dadurch gekennzeichnet, dass** das Freilaufdrehteil (6) nur in einer Ebene senkrecht zur Schwenkachse (D) des Rotors (4) beweglich ist.

3. Korrektor-Mechanismus (1) nach Anspruch 1, **dadurch gekennzeichnet, dass** das Freilaufdrehteil (6) nur parallel zur Schwenkachse (D) des Rotors (4) beweglich ist.

4. Korrektor-Mechanismus (1) nach Anspruch 1, **dadurch gekennzeichnet, dass** das Freilaufdrehteil (6) sowohl in einer Ebene senkrecht zur Schwenkachse (D) des Rotors (4), als auch parallel zur Schwenkachse (D) des Rotors (4) beweglich ist.

5. Korrektor-Mechanismus (1) nach Anspruch 2, **dadurch gekennzeichnet, dass** die Umfangsoberfläche (40) des Rotors (4) in jeder Kammer (5) eine Kurvenscheibe in einer Ebene senkrecht zu einer gemeinsamen Drehachse (D) des Ausgangsdrehteils (3) und des Rotors (4) bildet.

6. Korrektor-Mechanismus (1) nach Anspruch 3, **dadurch gekennzeichnet, dass** die Umfangsoberfläche (40) des Rotors (4) in jeder Kammer (5) eine Kurvenscheibe in einer Ebene parallel zu einer gemeinsamen Drehachse (D) des Ausgangsdrehteils (3) und des Rotors (4) bildet.

7. Korrektor-Mechanismus (1) nach Anspruch 4, **dadurch gekennzeichnet, dass** die Umfangsoberfläche (40) des Rotors (4) in jeder Kammer (5) eine Kurvenscheibe sowohl in einer Ebene senkrecht zu einer gemeinsamen Drehachse (D) des Ausgangsdrehteils (3) und des Rotors (4), als auch in einer Richtung parallel zu der Drehachse (D) bildet.

8. Korrektor-Mechanismus (1) nach einem der Ansprüche 1 bis 7, **dadurch gekennzeichnet, dass** die Kammer (5; 50) in derselben Umlaufrichtung wie alle anderen Kammern (5; 50) eine Zone zur progressiven Ausweitung im Bereich einer geneigten Oberfläche (7), gefolgt von einer ausgeweiteten Zone beinhaltet, die durch eine Anschlagoberfläche (8) begrenzt ist, und dadurch dass das Freilaufdrehteil (6) in der ausgeweiteten Zone in der ersten relativen Drehrichtung frei ist, und auf Stillstandanlage an der geneigten Oberfläche (7) in der zweiten relativen Drehrichtung.

9. Korrektor-Mechanismus (1) nach einem der Ansprüche 1 bis 8, **dadurch gekennzeichnet, dass** das Freilaufdrehteil (6) eine Kugel ist.

10. Korrektor-Mechanismus (1) nach einem der Ansprüche 1 bis 9, **dadurch gekennzeichnet, dass** das Steuerungsdrehteil (2), das Ausgangsdrehteil (3), der Rotor (4) und jedes Freilaufdrehteil (6) aus einem amagnetischen Werkstoff sind.

11. Korrektor-Mechanismus (1) nach Anspruch 10, **dadurch gekennzeichnet, dass** das Steuerungsdrehteil (2), das Ausgangsdrehteil (3), der Rotor (4) und das Freilaufdrehteil (6) aus einem keramischen Werkstoff sind.

12. Korrektor-Mechanismus (1) nach einem der Ansprüche 1 bis 11, **dadurch gekennzeichnet, dass** der Korrektor-Mechanismus (1) im Bereich des Ausgangsdrehteils (3) oder des Steuerungsdrehteils (2) eine einzige Schwenkauflagefläche (9) beinhaltet, die angeordnet ist, um mit einer Struktur (90) oder Platte oder Brücke eines Uhrmechanismus (100) oder eines Uhrwerks (200) zusammenzuwirken, auf der der Korrektor-Mechanismus (1) angeordnet ist, um befestigt zu werden.

13. Datumsanzeigemechanismus (10), der ein Anzeigedrehteil (11) und einen Korrektor-Mechanismus (1) nach einem der Ansprüche 1 bis 12 beinhaltet.

14. Zeitmessgerät (1000), einen Datumsanzeigemechanismus (10) beinhaltend, der ein Anzeigedrehteil (11) und ein Steuerungsdrehteil (2) beinhaltet, das angeordnet ist, um durch eine Betätigung eines Nutzers und/ oder durch einen Uhrmechanismus (100) gesteuert zu werden, den das Uhrstück (1000) beinhaltet, und/ oder durch ein Uhrwerk (200), die das Uhrstück (1000) beinhaltet, welche einen Korrektor-Mechanismus (1) nach einem der Ansprüche 1 bis 12 beinhaltet, der angeordnet ist, um die Position des Anzeigedrehteils (11) zu korrigieren, um die Datumsanzeige zu ändern.

15. Zeitmessgerät (1000) nach Anspruch 14, **dadurch gekennzeichnet, dass** es eine Uhr ist.

## Claims

1. Correction mechanism (1) for a timepiece date display mechanism (10), arranged to change the angular position of a display mobile component (11) included in a said date display mechanism (10), said correction mechanism (1) includes, on the one hand, a control mobile component (2) arranged to be controlled by user action and/or by a timepiece mechanism (100), and on the other hand an output mobile component (3) arranged to cooperate with a said display mobile component (11), said correction mechanism (1) including a freewheel mechanism which is arranged to disengage said output mobile component (3) from said control mobile component (2) in a first relative direction of rotation, and to engage said output mobile component (3) with said control mobile component (2) in a second relative direction of rotation opposite to said first relative direction of rotation, **characterised in that** said control mobile component (2) or respectively said output mobile component (3) is integral in rotation with a rotor (4), **in that** said output mobile component (3) or respectively said control mobile component (2) includes a cavity (30) inside which said rotor (4) can pivot, and **in that** said rotor (4) and/or said cavity (30) includes at least a first chamber (5; 50) with a cross-section variable radially with respect to the pivot axis (D) of said rotor (4),and **in that** said correction mechanism (1) includes at least one loose mobile component (6) enclosed inside a said chamber (5; 50), and the dimensions of which are arranged to allow said loose mobile component freedom inside said chamber (5; 50) in said first relative direction of rotation of said rotor (4) with respect to said cavity (30), and to cause said loose mobile component to lock on a wall of said chamber (5; 50) in said second relative direction of rotation of said rotor (4) with respect to said cavity (30).

2. Correction mechanism (1) according to claim 1, **characterised in that** said loose mobile component (6) is movable only in a plane perpendicular to said pivot axis (D) of said rotor (4).

3. Correction mechanism (1) according to claim 1, **characterised in that** said loose mobile component (6) is movable only parallel to said pivot axis (D) of said rotor (4).

4. Correction mechanism (1) according to claim 1, **characterised in that** said loose mobile component (6) is movable both in a plane perpendicular to said pivot axis (D) of said rotor (4) and parallel to said pivot axis (D) of said rotor (4).

5. Correction mechanism (1) according to claim 2, **characterised in that** the peripheral surface (40) of said rotor (4) forms a cam in each said chamber (5), in a plane perpendicular to an axis of rotation (D) common to said output mobile component (3) and to said rotor (4).

6. Correction mechanism (1) according to claim 3, **characterised in that** the peripheral surface (40) of said rotor (4) forms a cam in each said chamber (5), in a direction parallel to an axis of rotation (D) common to said output mobile component (3) and to said rotor (4).

7. Correction mechanism (1) according to claim 4, **characterised in that** the peripheral surface (40) of said rotor (4) forms a cam in each said chamber (5), both in a plane perpendicular to an axis of rotation (D) common to said output mobile component (3) and to said rotor (4), and in a direction parallel to said axis of rotation (D).

8. Correction mechanism (1) according to one of claims 1 to7, **characterised in that** each said chamber (5; 50) including, in the same circumferential direction as all the other said chambers (5; 50), a progressive enlargement area on an inclined surface (7), followed by an enlarged area delimited by a stop surface (8), and **in that** said loose mobile component (6) is free in said enlarged area in said first relative direction of rotation, and in locking abutment on said inclined surface (7) in said second relative direction of rotation.

9. Correction mechanism (1) according to one of claims 1 to 8, **characterised in that** each said free mobile component (6) is a ball.

10. Correction mechanism (1) according to one of claims 1 to 9, **characterised in that** said control mobile component (2), said output mobile component (3), said rotor (4) and each said loose mobile component (6), are made of non-magnetic material.

11. Correction mechanism (1) according to claim 10, **characterised in that** said control mobile component (2), said output mobile component (3), said rotor (4) and each said loose mobile component (6) are made of ceramic material.

12. Correction mechanism (1) according to one of claims 1 to 11, **characterised in that** said correction mechanism (1) includes, on said output mobile component (3) or said control mobile component (2), a single pivot shoulder (9) arranged to cooperate with a structure (90) or plate or bridge of a timepiece mechanism (100) or of a movement (200) to which said correction mechanism (1) is arranged to be fixed.

13. Date display mechanism (10) including a display mobile component (11) and a correction mechanism (1) according to one of claims 1 to 12.

14. Timepiece (1000) including a date display mechanism (10) including a display mobile component (11), and a control mobile component (2) arranged to be controlled by user action and/or by a timepiece mechanism (100) included in said timepiece (1000) and/or by a movement (200) included in said timepiece (1000), which includes a correction mechanism (1) according to one of claims 1 to 12, arranged to correct the position of said display mobile component (11) to change the date display.

15. Timepiece (1000) according to claim 14, **characterised in that** it is a watch.
